# EUROPÄISCHE PATENTANMELDUNG

(11) **EP 0 193 785 A1**
(43) Veröffentlichungstag der Anmeldung: **10.09.1986**
(21) Anmeldenummer: 86102089.9
(22) Anmeldetag: 18.02.1986
(51) Int. Cl.: H01J 29/02, H01J 29/82

(54) **Fernsehaufnahmeröhre vom Vidikontyp**

(30) Priorität: 04.03.1985 DE 3507586
(71) Anmelder: Heimann GmbH, D-6200 Wiesbaden 1 (DE)
(72) Erfinder: Schindling, Heinz, D-6238 Hofheim 3 (DE); Marseille, Hellmut, D-6204 Taunusstein 4 (DE)
(74) Vertreter: Mehl, Ernst, Dipl.-Ing.

(57) **Zusammenfassung**

Die Erfindung betrifft eine Fernsehaufnahmeröhre vom Vidikontyp, bei der das vor dem Target angeordnete Feinstrukturnetz (12) an radial in dem Röhrenkolben (5) eingeschmolzenen Stiften (15) befestigt ist.

## Beschreibung

In Femsehaufnahmeröhren vom Vidikontyp befindet sich ein Feinstruktumetz in einer kleinen Entfernung von etwa 3 mm vor dem Fotoleitertarget. Es ist dort auf den mechanischen Teilen des Elektronenstrahlsystems isoliert befestigt Diese mechanischen Teile sind von einem Blechzylinder gebildet, der im Innem des Röhrenkolbens sitzt. Dieser Blechzylinder kann durch eine auf die Innenfläche des Röhrenkolbens aufgedampfte Metallschicht ersetzt werden. In diesem Fall besteht dann keine Möglichkeit mehr, das Feinstruktumetz an mechanischen Teilen des Elektronenstrahlsystemes zu befestigen. Die Befestigung kann zwar durch Tragringe erfolgen, die in den Röhrenkolben eingeschmolzen oder mit Indium eingequetscht werden. Bei der indiumqetschung besteht der Röhrenkolben zwischen dem Feinstruktumetz und dem Target in der Regel aus einem Keramikring. Durch diese Art der Netzbefestigung wird jedoch die Kapazität zwischen dem Target und dem Netz wesentlich erhöht, weil einerseits die wirksame Fläche des Netzes vergrößert wird und andererseits Keramik gegenüber Glas eine höhere Dielektrizitätskonstante besitzt.

Der Erfindung liegt die Aufgabe zugrunde, eine Femsehaufnahmeröhre vom Vidikontyp so auszubilden, daß bei fehlenden mechanischen Teilen zur Halterung des Feinstruktumetzes die Gesamtfläche auf ein Minimum reduziert wird, ohne daß die Funktion beeinträchtigt wird, ohne daß also die Kapazität zwischen Target und Netz in unerwünschter Weise erhöht wird.

Diese Aufgabe ist erfindungsgemäß dadurch gelöst, daß das in Richtung des Elektronenstrahles vor dem Target angeordnete Feinstruktumetz an radial in dem Röhrenkolben eingeschmolzenen Stiften befestigt ist. Die Stifte können im Röhrenkolben so eingelötet werden, daß die Innenfläche des Röhrenkolbens nicht deformiert wird. Die Kapazität zwischen Target und Feinstruktumetz entspricht dabei der Kapazität eines Vidikons, bei dem das Feinstruktumetz an dem Blechzylinder (Gitter 3) gehaltert ist

Einzelheiten der Erfindung ergeben sich aus den Unteransprüchen.

Die Erfindung ist nachfolgend anhand der Zeichnung näher erläutert. Es zeigen:
Fig. 1 ein bekanntes Vidikon, und
Fig. 2 die für die Erfindung wesentlichen Teile eines Vidikons entsprechend der Erfindung.

Das in der Figur 1 dargestellte Vidikon weist einen zylinderförmigen Röhrenkolben 5 aus Glas auf, an dessen vorderem Ende eine das Target 6 bildende Glasscheibe 19 mit einer Speicherschicht ₁8 angeordnet ist Die Speicherschicht ₁8 ist eine lichtempfindliche Halbleiterschicht, die auf der optisch einwandfreien planparallelen Glasscheibe 19 aufgebracht ist Zwischen Glasscheibe 19 und Halbleiter-Speicherschicht 18 befindet sich eine dünne, transparente und elektrisch leitfähige Schicht 20 als Signalplatte. Diese ist elektrisch mit dem Signalelektrodenring 7 verbunden, der den Röhrenkolben 5 mit der Glasscheibe 19 verbindet und von dem das Videosignat abgenommen wird. Der von der Kathode 8 ausgehende Elektronenstrahl 9 verläuft in einem elektronenoptischen System mit vier Gittern 1 bis 4. Der Röhrenkolben 5 ist auf seiner Außenseite von einer Justierspule ₁₇, einer Ablenkspule 10 und einer Fokussierungsspule 11 umschlossen.

Das Gitter 4 ist von einem Feinstruktumetz gebildet das in etwa 3 mm Entfernung vor dem Target 6 auf dem von einem Metallzylinder gebildeten Gitter 3 isoliert befestigt ist

Die Figur 2 zeigt eine erfindungsgemäße Ausführungsform einer Halterung für ein das Gitter 4 bildendes Feinstruktumetz 12, die sich insbesondere in dem Fall eignet, indem das Gitter 3 von einer auf der Innenseite des Röhrenkolbens 5 aufgedampften Metallschicht gebildet ist. Das Feinstruktumetz 12 ist zwischen zwei Ringen 13, 14 gehalten, von denen der untere Ring ₁4 auf z. B. drei oder mehr Stiften 15 aufliegt, von denen in der Figur 2 nur zwei Stifte sichtbar sind. Die Stifte 15 sind radial im Röhrenkolben 5 eingeschmolzen, bei dem Beispiel mit Hilfe von Glaslot 16 und im Innern des Röhrenkolbens 5 an ihren dem Ring 14 zugewandten Seiten abgeflacht Der Ring ₁₄ ist dabei elektrisch leitfähig mit den Stiften erbunden. Besonders zweckmäßig ist es dabei, drei um jeweils 120° gegeneinander versetzte Stifte 15 vorzusehen.

## Patentansprüche

1. Femsehaufnahmeröhre vom Vidikontyp, dadurch gekennzeichnet, daß das in Richtung des Elektronenstrahles (9) vor dem Target (6) angeordnete Feinstruktumetz - (₁2) an radial in dem Röhrenkolben (5) eingeschmolzenen Stiften (15) befestigt ist

2. Femsehaufnahmeröhre nach Anspruch 1, dadurch gekennzeichnet, daß das Feinstruktumetz (12) zwischen zwei Ringen (13, 14) gehalten ist, von denen der untere - (14) auf den Stiften (15) aufliegt

3. Femsehaufnahmeröhre nach Anspruch 2, dadurch gekennzeichnet, daß die Stifte (15) im lnnem des Röhrenkolbens (5) an ihren dem Auflagering (14) zugewandten Seiten abgeflacht sind.
